# EUROPÄISCHE PATENTSCHRIFT

(11) **EP 0 591 238 B1**
(45) Veröffentlichungstag und Bekanntmachung des Hinweises auf die Patenterteilung: **07.02.1996**
(21) Anmeldenummer: 92910387.7
(22) Anmeldetag: 19.05.1992
(51) Int. Cl.: B26B 19/10, B26B 19/38

(54) **ELEKTRISCHER RASIERAPPARAT**
ELECTRIC SHAVER
RASOIR ELECTRIQUE

(30) Priorität: 03.06.1991 DE 4117988
(43) Veröffentlichungstag der Anmeldung: 13.04.1994
(73) Patentinhaber: Braun Aktiengesellschaft, Frankfurt am Main (DE)
(72) Erfinder: WETZEL, Matthias, D-60318 Frankfurt am Main (DE)
(86) Internationale Anmeldenummer: EP9201098
(87) Internationale Veröffentlichungsnummer: WO9221485

(56) Entgegenhaltungen:
- DE-A- 3 111 871
- DE-A- 3 729 257
- GB-A- 2 118 886
- US-A- 3 780 434

## Beschreibung

Die Erfindung bezieht sich auf einen elektrischen Rasierapparat mit wenigstens einem an einem Gehäuse angeordneten Kurzhaarschneidsystem und wenigstens einem am Gehäuse verschiebbar gelagerten Betätigungsschalter zur Verstellung eines Langhaarschneidsystems von einer "Aus"-Stellung in mindestens eine Betriebsstellung, wobei zumindest ein Schaltteil über ein Getriebe mit mindestens einem der Schneidsysteme in Wirkverbindung steht.

Es ist bereits ein elektrischer Rasierapparat mit an einem Gehäuse angeordneten Kurzhaarschneidsystem und einem am Gehäuse verschiebbar gelagerten Betätigungsschalter zur Verstellung eines Langhaarschneidsystems bekannt (DE 37 29 257 C2). Der Rasierapparat weist zur Verstellung des Langhaarschneidsystems einen Betätigungsschalter mit einer Übersetzung auf, so daß bei dieser Ausbildung des Betätigungsschalters relativ große Schaltwege zur Verstellung des Langhaarschneidsystems zurückgelegt werden müssen.

Bei einem anderen bekannten Rasierapparat (DE 31 11 871 A1) ist die Kupplung zwischen einem Schieber und einer Langhaarschneide-Einheit über ein Übersetzungsgetriebe vorgenommen, damit die Langhaarschneide-Einheit das Doppelte jenes Wegs zurücklegt, den der Schieber bei seiner Betätigung zurücklegt. Als Übersetzung ist eine recht komplizierte, störanfällige Schub-Zugbandvorrichtung vorgesehen.

Aus der GB-A-2 118 886 ist ein elektrischer Rasierapparat mit einem auf dem Gehäuse angeordneten Kurzhaarschneidsystem und einem an einer Gehäuseseite verschiebbar angeordneten Betätigungsschalter zur Verstellung eines auf der gegenüberliegenden Gehäuseseite schwenkbar angeordneten Langhaarschneiders bekannt. Zur Steuerung der Schwenkbewegung ist der Langhaarschneider mit dem Betätigungsschalter über ein Mehrgelenkgetriebe gekoppelt, bestehend aus einem schwenkbar gelagerten doppelarmigen Hebel mit ungleich langen Hebel armen, von denen der kürzere Hebelarm mit dem Betätigungsschalter und der längere Hebelarm mit dem einen Ende eines vertikal bewegbaren Hebels gekoppelt ist, dessen anderes Ende auf den schwenkbar gelagerten Langhaarschneider einwirkt.

Demgemäß besteht die Erfindungsaufgabe darin, mit einfachen baulichen Mitteln den Betätigungsschalter bzw. die Übertragungselemente zwischen Betätigungsschalter und Langhaarschneidsystem derart auszubilden, daß der Schalthub des Betätigungsschalters zur Verstellung des Langhaarschneidsystems verringert werden kann.

Gelöst wird die Aufgabe erfindungsgemäß dadurch, daß das Getriebe als Koppelgetriebe ausgebildet ist und einen im Bereich des Koppelpunktes des Koppelgetriebes vorgesehenen Zapfen aufweist, der über einen Bereich auf einer Geradführung und über einen anderen Bereich auf dem Kurventeil der Koppelkurve verläuft. Somit wird durch das Koppelgetriebe auf einfache kostengünstige Weise zwischen Betätigungsschalter und Schneidsystem eine sehr leichtgängige, große Übersetzungen erzeugende Gelenkverbindung geschaffen, die den normalerweise sehr langen Schaltweg des Betätigungsschalters stark reduziert.

Ein weiterer wesentlicher Vorteil des Koppelgetriebes nach der Erfindung besteht darin, daß der Betätigungsschalter für den Langhaarschneider konstante Schaltwege zurücklegt und der zugehörige Schieber des Langhaarschneidsystems unterschiedliche, dem jeweiligen Anwendungsfall angepaßte Schaltwege zurücklegen kann. Dadurch wird der Bedienungskomfort und die Handhabung des Rasierapparats für den Benutzer wesentlich verbessert.

Ferner werden durch die Verwendung eines Koppelgetriebes die Stell- und Reibungskräfte auf ein Minimum reduziert. Durch den Einbau des Koppelgetriebes läßt sich auf kleinstem Bauraum ein Getriebe mit hoher Übersetzung im Gehäuse des Rasierapparates unterbringen. Durch die Ausbildung der Koppelkurve mit einer Geradführung und einem Kurventeil läßt sich ohne weiteres eine Kurvenbewegung zumindest eines Getriebeteils in eine geradlinige Bewegung umformen, ohne daß hierzu ein größerer Bauraum für das Übersetzungsgetriebe zur Verfügung gestellt werden muß. Durch das Koppelgetriebe lassen sich ferner variable, dem jeweiligen Anwendungsfall angepaßte Übersetzungsverhältnisse realisieren.

Ferner ist es vorteilhaft, daß das Koppelgetriebe eine Schwinge aufweist, die mit ihrem einen Ende über einen Gelenkbolzen an die Koppel und mit ihrem anderen Ende an einen ortsfesten Punkt im Gehäuse angeschlossen ist, und daß das Koppelgetriebe eine Kurbel aufweist, die mit ihrem einen Ende über eine Gelenkbolzen an die Koppel und mit ihrem anderen Ende an einen ortsfesten Punkt im Gehäuse angeschlossen ist. Durch das als Viergelenkgetriebe ausgebildete Koppelgetriebe und die vorteilhafte Anordnung des Kurbelarms lassen sich große Übersetzungen zwischen Betätigungsschalter und Langhaarschneider erzielen.

Durch die Verwendung eines auf einem Kurbelarm angeordneten Koppelgetriebes lassen sich relativ große Übersetzungen mühelos und mit geringem Reibungsaufwand zwischen dem Betätigungsschalter und den Kurzhaarschneidsystem verwirklichen, zumal auf kleinsten Raum ein relativ großer, als Kurbel ausgebildeter Hebelarm untergebracht werden kann, durch den mit geringem Reibungsaufwand große Stellkräfte übertragen und übersetzt werden können. Ferner ist es durch dieses Getriebe auf einfache Weise möglich, die kreisförmige Bewegung der Kurbel in eine geradlinige Bewegung umzuwandeln.

In weiterer Ausgestaltung der Erfindung ist es vorteilhaft, daß die Koppel über einen Mitnehmerstift mit einer im Schieber vorgesehenen Kulisse verbunden ist und daß die Kurbel mindestens einen Mitnehmerstift aufweist, der in einer im Langhaarschneidsystem vorgesehenen Kulisse oder in einer vorgesehenen Schalterplatte des Betätigungsschalters aufgenommen ist und den Stellweg des Betätigungsschalters auf das Langhaarschneidsystem überträgt. Durch die Verwendung der in dem Schieber und in der Schalterplatte vorgesehenen Kulissen kann auf sehr zweckmäßige Weise die geradlinige Bewegung der Schalterplatte in eine kreisförmige Bewegung des Mitnehmerstiftes umgesetzt werden und dadurch auch der Stellweg der Schalterplatte durch das Getriebe übersetzt auf das Langhaarschneidsystem weitergegeben werden.

Gemäß einer bevorzugten Ausführungsform der erfindungsgemäßen Lösung ist schließlich vorgesehen, daß die in dem Langhaarschneidsystem vorgesehene Kulisse in einem Winkel, insbesondere in einem rechten Winkel, zur Bewegungsbahn des Langhaarschneidsystems angeordnet ist. Hierdurch kann auf einfache Weise eine seitliche Bewegung des Zapfens dann ausgeglichen werden, wenn dieser sich aus dem geradförmigen in einen kurvenförmigen Abschnitt der Kulisse bewegt. Der Winkel zur Bewegungsbahn des Langhaarschneidsystems kann unterschiedlich groß sein.

Von besonderer Bedeutung ist für die vorliegende Erfindung, daß der auf der Kurbel angeordnete Mitnehmerstift mit dem Betätigungsschalter mittel- oder unmittelbar wirkungsmäßig verbunden ist.

Vorteilhaft ist es ferner, daß an dem Betätigungsschalter eine Schalterplatte angeordnet ist, die einen abgewinkelten Stellteil aufweist, in dem die Kulisse zur Aufnahme des an der Kurbel angeordneten Mitnehmerstiftes vorgesehen ist.

Weitere Einzelheiten der Erfindung sind in den Unteransprüchen, in der Beschreibung und in den Figuren beschrieben bzw. dargestellt, wobei bemerkt wird, daß alle Einzelmerkmale und alle Kombinationen von Einzelmerkmalen erfindungswesentlich sind.

In den Figuren ist die Erfindung an einer Ausführungsform beispielsweise dargestellt, ohne auf diese Ausführungsform beschränkt zu sein. Es zeigt:
- Figur 1: eine Vorderansicht eines Rasierapparats mit einem Scherkopf, einem Langhaarschneidsystem, einem Betätigungsschalter und einem Ein- und Ausschalter,
- Figur 2: eine Seitenansicht des Rasierapparats gemäß Figur 1,
- Figur 3: eine Explosionsdarstellung des Rasierapparats mit einem Langhaarschneider, der mit Hilfe eines Kurbelgetriebes zwischen verschiedenen Stellungen verstellbar ist,
- Figur 4: eine Schnittdarstellung entlang der Linie A - B gemäß Figur 2,

Figur 1 zeigt einen elektrischen Rasierapparat mit einem Gehäuse 1 und einem Kurzhaarschneidsystem 2 sowie einem auf der Frontseite 3 des Gehäuses 1 verschiebbar angeordneten, ersten Betätigungsschalter 9 mit einem zugeordneten Langhaarschneidsystem 4.

Das Langhaarschneidsystem 4 besteht aus einem Schieber 15 und einem in diesem verschiebbar gelagerten Langhaarschneider 4'. Der Schieber 15 ist auf der Vorderseite des Gehäuses 1 hinter der Gehäusewand 8 verschiebbar aufgenommen.

Das Langhaarschneidsystem 4 weist eine T-förmig ausgebildete Platte 40 auf. Die Platte 40 des Langhaarschneidsystems 4 ist durch die beiden, mit Abstand zueinander angeordneten Führungsteile 22 geführt. Hierzu weist der Langhaarschneider 4' an seiner Vorderseite zwei mit Abstand zueinander angeordnete Führungselemente 31 mit je einer Führungsnut 32 auf, in der je ein Führungsteil 22 verschiebbar aufgenommen ist. Die beiden Führungsteile 22 sind an einer Platte 40 des Langhaarschneidsystems 4 fest angeordnet.

Außerdem ist die sich nach unten erstreckende, länglich ausgebildete Platte 40 in einer Langlochöffnung 24 sowie einer rechteckförmigen Öffnung 30 höhenbeweglich aufgenommen. Die Langlochöffnung 24 sowie die Öffnung 30 befinden sich in dem Schieber 15, der auf der Vorderseite des Gehäuses 1 verschiebbar gelagert ist.

Zwischen einer oberen Kante 33 der Platte 40 und einer unteren Kante 34 befindet sich je eine, auf einem Führungsstift 35 angeordnete Feder 36. Das obere Ende jedes Führungsstifts 35 ist mit dem rechten und linken Führungselement 31 fest verbunden und das untere Ende in je einer, in dem Schieber 15 vorgesehenen Bohrung 29 verschiebbar aufgenommen. Wird in der "Kombi"-Stellung (vergl. auch Figur 7) von oben her Druck auf den Langhaarschneider 4' ausgeübt, so kann sich der Langhaarschneider 4' nach unten bewegen bzw. wegtauchen und sich dadurch der Hautkontur einer Person optimal anpassen, da sich der Anstellwinkel des Langhaarschneiders 4' der Außenkontur fortlaufend anpaßt.

Das in der Zeichnung nicht verschwenkbar dargestellte Kurzhaarschneidsystem bzw. der Scherkopf 2 kann relativ zum Gehäuse 1 schwenkbar gelagert sein und ist mit einem Obermesser 5 und einem dem Obermesser 5 zugeordneten, in der Zeichnung nicht sichtbaren Untermesser ausgestattet. Der Scherkopf 2 ist auf das Gehäuse 1 aufsetzbar. Der Antrieb des Untermessers 5 erfolgt mittel- oder unmittelbar über einen in der Zeichnung nicht dargestellten Elektromotor.

Der Antrieb der Schneidklinge des aus einem Schneidkamm und einer diesem zugeordneten, oszillierend angetriebenen Schneidklinge bestehenden Langhaarschneiders 4' erfolgt ebenfalls über den in der Zeichnung nicht dargestellten Elektromotor und einer Schwingbrücke, von der in der Zeichnung das einen Schlitz 41 aufweisende Antriebsteil 39 dargestellt ist. Ein an der Platte 40 schwenkbar gelagerter Schwinghebel 37, der einerseits über einen Mitnehmer 38 mit der Schneidklinge des Langhaarschneiders 4' und andererseits über einen in den Schlitz 41 eingreifenden Stift 128 mit dem Antriebsteil 39 gekoppelt ist, überträgt die oszillierende Schwingbewegung der Schwingbrücke auf die Schneidklinge.

Der Betätigungsschalter 9, durch den das Langhaarschneidsystem 4 zwischen drei Schaltpositionen "1" bis "3" verstellt werden kann, ist auf der Gehäusewand 8 des Rasierapparats verschiebbar angeordnet.

Die Schaltposition "1" entspricht einer Ruheposition bzw. "Aus"-Stellung und die Schaltposition "2" einer "Kombi"-Position, In der der Langhaarschneider 4' schwimmend gelagert ist und bei Druckausübung auf den Langhaarschneider 4' nach unten wegtauchen kann.

Die Schaltposition "3" entspricht einer "Trimm"-Position, in der das Langhaarschneidsystem 4, wie nachstehend noch weiter erläutert wird, festgestellt ist.

Mit einem weiteren Betätigungsschalter 9' wird lediglich das Kurzhaarschneidsystem 2 des Rasierapparats von einer "Aus"-Stellung (Aus) in eine Betriebsstellung (Ein) gebracht.

Wie aus Figur 3 ferner hervorgeht, ist der Betätigungsschalter 9 an seiner Unterseite mit einem Führungselement 6 versehen, das in einer in der Gehäusewand 8 vorgesehenen Langlochöffnung 7 in die Positionen "1, 2, 3" verstellbar ist.

Der Betätigungsschalter 9 ist über das Führungselement 6 und über Verbindungsstifte mit einer Schalterplatte 10 verbunden, die an ihrem oberen Ende ein abgewinkeltes Stellteil 11 mit einer Kulisse 50 zur Aufnahme eines Mitnehmerstiftes 52 aufweist. Der Mitnehmerstift 52 gehört zu einer Kurbel 51 bzw. einem Koppelgetriebe 12.

Das Koppelgetriebe 12 besteht aus einer Koppel 57, an der über einen Gelenkbolzen 59 eine Schwinge 58 und über einen Gelenkbolzen 53 eine Kurbel 51 gelenkig angeschlossen ist.

Die Schwinge 58 ist über eine Bohrung 54 in der Gehäusewand 8 an einem Zapfen 54' schwenkbar gelagert, während die Kurbel 51 über einen Zapfen 56 an der Gehäusewand 8 schwenkbar angeschlossen ist.

An der Koppel 57 ist ein weiterer Zapfen 13 vorgesehen, der in eine im Schieber 15 angeordnete Kulisse 14 des Langhaarschneidsystems 4 eingreift. Die Kulisse 14 verläuft in etwa rechtwinklig zur Bewegungsbahn des Langhaarschneidsystems 4, so daß eine durch den Zapfen 13 beschriebene Koppelkurve 60 auch im Kurvenbereich genutzt werden kann.

Wie aus Figur 3 hervorgeht, weist die Koppelkurve 60 eine Geradführung 60' und einen Kurventeil 60'' auf. Wird der Betätigungsschalter 9 aus seiner untersen Position verstellt, so ist es möglich, daß sich der Zapfen 13 noch in dem Kurventeil 60'' befindet. Die Querbewegung des Zapfens 13 kann durch die querverlaufende Kulisse 14 ausgeglichen werden, wenn die kreisförmig angetriebene Kurbel 51 den Zapfen 13 aus dem Kurventeil 60'' der Koppelkurve 60 herausbewegt.

Der schräg verlaufende Kurvenabschnitt 66''' der Kulissenführung 66 ist derart gekrümmt, daß der Langhaarschneider 4' bei seiner Auf- und Abwärtsbewegung (Schwimmstellung) in einem Winkelbereich von ca. 10° ständig in die eine oder andere Richtung gedreht wird.

Soll der elektrische Antrieb des Rasierapparats und somit das im Kurzhaarschneidsystem 2 vorgesehene Schneidsystem in Betrieb gesetzt werden, so wird der Betätigungsschalter 9' in die Position "Ein" verschoben. Bei Verstellung des Betätigungsschalters 9 in die Position "2" wird das mit dem Betätigungsschalter 9 gekoppelte Langhaarschneidsystem 4 zugeschaltet.

Bei einer Verstellung des Betätigungsschalters 9 um 5 mm Hub nach oben in die Position "2" wird aufgrund des Koppelgetriebes 12 der Hubweg von ca. 5 mm auf 13 mm übersetzt, so daß der Koppelpunkt mit seinem Zapfen 13 einen linearen Weg von ca. 13 mm ausführt. Dabei bewegt sich der Zapfen 13 auf der Geradführung 60', die je nach Ausbildung des Koppelgetriebes 12 auch ein wenig gekrümmt sein kann.

Wird der Betätigungsschalter 9 in seine Position "3" verstellt, so legt der Betätigungsschalter 9 einen Weg von ca. 5 mm und der Zapfen ebenfalls einen Weg von 5 mm zurück, wobei er sich bereits in das Kurventeil 60'' hineinbewegen kann. Hierdurch wird die Schaltcharakteristik wesentlich verbessert, da nun die Schaltwege des Betätigungsschalters 9 insgesamt sehr klein sind. Bei der zuletzt genannten Verstellung des Langhaarschneidsystems 4 in die "Trimm"-Position oder umgekehrt kommt man mit geringen Stellwegen aus. Es ist jedoch möglich, durch entsprechende Anordnung und Ausbildung des Koppelgetriebes die Schaltweglänge des Koppelpunktes bzw. des Zapfens 13 unterschiedlich groß zu gestalten, wobei für das Koppelgetriebe kein wesentlich größerer Bauraum zur Verfügung gestellt werden muß.

Bei Verstellung des Betätigungsschalters 9 von der "Aus"-Stellung in die erste Betriebsstellung (Position "2") arbeitet das Koppelgetriebe 12 mit einem Übersetzungsverhältnis 1:2,5 und bei Verstellung des Betätigungsschalters 9 von der ersten Betriebsstellung in eine zweite Betriebsstellung (Position "3") mit einem Übersetzungsverhältnis von 1:1. Andere Übersetzungsverhältnisse sind, wie bereits erwähnt, möglich.

Wie aus Fig. 3 ferner hervorgeht, wird der Langhaarschneider 4' mittels der beiden Federn 36 nach oben gedrückt. Die Aufwärtsbewegung des Langhaarschneiders 4' wird durch zwei seitlich an der Platte 40 angeordnete Haken 27 begrenzt, die die an dem Schieber 15 vorgesehenen Vorsprünge 28 untergreifen.

Die an der Platte 40 angeordneten Hakenteile 27 sind mit Gleitflächen ausgerüstet, die beim Einschiebvorgang der Platte 40 in den Schieber gegen an dem Schieber 15 vorgesehene Gleitflächen zur Anlage bringbar sind und dadurch die Haken soweit auseinanderbiegen, daß die Platte in eine Halteposition verstellbar ist.

Die Abwärtsbewegung des Langhaarschneiders 4' wird bei Anlage der Unterkante 124 des Schiebers 40 gegen die Kante 34 begrenzt, die an dem Schieber 15 vorgesehen ist. Zwischen der Unterkante 124 des Schiebers 40 und der Kante 34 ist ein Abstand bis zu 10 mm vorgesehen, so daß sich der Langhaarschneider 4' in der Schwimmstellung in diesem Bereich auf- und abwärts bewegen kann.

In den Schaltpositionen "1", "2" und "3" ist der Schaltschieber 9 mittels Rastbolzen 16 festsetzbar, die von einer Noppen 127 aufweisenden Gabel 17 der Schalterplatte 10 übergriffen werden.

In der Schaltpositon "3", die der "Trimm"-Position entspricht, wird der Langhaarschneider 4' bzw. die Platte 40 durch eine Sperre 18 gegenüber dem unteren Teil 4'' des Schiebers 15 festgesetzt. Hierzu liegt die Sperre 18 mit ihrer oberen Kante 18' gegen eine untere Kante 40' der Platte 40 an. Die Sperre 18 ist an dem Grundschieber bzw. dem unteren Teil 4'' des Schiebers 15 befestigt und federnd ausgebildet (vergl. Fig. 4). Wird das Langhaarschneidsystem 4 durch den Betätigungsschalter 9 in die "Trimm"-Position verschoben, dann fährt die Sperre 18 an einer im Schlitz 19 vorgesehenen Schräge 20 entlang, so daß die Sperre 18 in die Rastposition gemäß Fig. 3 bewegt wird, in der die Sperre 18 gegen die untere Kante 40' der Platte 40 anliegt und dadurch eine Abwärtsbewegung des Langhaarschneiders 4' verhindert. Der Schlitz 19 ist in einer Gehäusewand 126 des Gehäuses 1 vorgesehen. Das Lösen der Sperre erfolgt auf umgekehrte Weise.

Gemäß Fig. 4 befindet sich die Sperre 18 in einer entriegelten Stellung, in der die obere Kante 18' aufgrund ihrer Federkraft von der Kante 40' der Platte 40 wegbewegt ist.

## Patentansprüche

1. Elektrischer Rasierapparat mit wenigstens einem an einem Gehäuse (1) angeordneten Kurzhaarschneidsystem (2) und wenigstens einem am Gehäuse (1) verschiebbar gelagerten Betätigungsschalter (9) zur Verstellung eines Langhaarschneidsystems (4) von einer "Aus"-Stellung in mindestens eine Betriebsstellung, wobei zumindest ein Schaltteil über ein Getriebe mit mindestens einem der Schneidsysteme in Wirkverbindung steht,
**dadurch gekennzeichnet,**
daß das Getriebe als Koppelgetriebe (12) ausgebildet ist und einen im Bereich des Koppelpunktes des Koppelgetriebes (12) vorgesehenen Zapfen (13) aufweist, der über einen Bereich auf einer Geradführung (60') und über einen anderen Bereich auf dem Kurventeil (60'') der Koppelkurve (60) verläuft.

2. Rasierapparat nach Anspruch 1,
**dadurch gekennzeichnet,**
daß das Koppelgetriebe (12) eine Schwinge aufweist, die mit ihrem einen Ende über einen Gelenkbolzen (59) an die Koppel (57) und mit ihrem anderen Ende an einen ortsfesten Punkt (Zapfen 54') im Gehäuse (1) bzw. an einer Gehäusewand (8) angeschlossen ist.

3. Rasierapparat nach Anspruch 1 oder 2,
**dadurch gekennzeichnet,**
das das Koppelgetriebe (12) eine Kurbel (51) aufweist, die mit ihrem einen Ende über einen Gelenkbolzen (53) an die Koppel (57) und mit ihrem anderen Ende an einen ortsfesten Punkt (Zapfen 56) im Gehäuse (1) bzw. an einer Gehäusewand (8) angeschlossen ist.

4. Rasierapparat nach einem oder mehreren der vorhergehenden Ansprüche,
**dadurch gekennzeichnet,**
daß die Koppel (57) über den Zapfen (13) mit einer im Schieber (15) vorgesehenen Kulisse (14) verbunden ist.

5. Rasierapparat nach einem oder mehreren der vorhergehenden Ansprüche,
**dadurch gekennzeichnet,**
daß die Kurbel (51) mindestens einen Mitnehmerstift (52) aufweist, der in einer in einer Schalterplatte (10) des Betätigungsschalters (9) vorgesehenen Kulisse (50) aufgenommen ist und den Stellweg des Betätigungsschalters (9) auf das Langhaarschneidsystem (4) überträgt.

6. Rasierapparat nach Anspruch 5,
**dadurch gekennzeichnet,**
daß die in dem Langhaarschneidsystem (4) bzw. in dem Schieber (15) vorgesehene Kulisse (14) in einem Winkel zur Bewegungsbahn des Langhaarschneidsystems (4) angeordnet ist.

7. Rasierapparat nach einem oder mehreren der vorhergehenden Ansprüche,
**dadurch gekennzeichnet,**
daß der auf der Kurbel (51) angeordnete Mitnehmerstift (52) mit dem Betätigungsschalter (9) mittel- oder unmittelbar wirkungsmäßig verbunden ist.

8. Rasierapparat nach einem oder mehreren der vorhergehenden Ansprüche,
**dadurch gekennzeichnet,**
daß an dem Betätigungsschalter (9) die Schalterplatte (10) angeordnet ist, die ein Stellteil (11) aufweist, in dem die Kulisse (50) zur Aufnahme des an der Kurbel (51) angeordneten Mitnehmerstiftes (52) vorgesehen ist.

9. Rasierapparat nach Anspruch 8,
**dadurch gekennzeichnet,**
daß die Kulisse (50) zur Aufnahme des an der Kurbel (51) angeordneten Mitnehmerstiftes (52) in einem vorgegebenen, vorzugsweise annähernd rechten Winkel zur Bewegungsbahn des Langhaarschneidsystems (4) bzw. des Betätlgungsschalters (9) angeordnet ist.

## Claims

1. An electric shaving apparatus having at least one short-hair cutter assembly (2) arranged on a housing (1) and at least one control switch (9) slidably mounted on the housing (1) for setting a long-hair trimmer assembly (4) from an "Off" position to at least one operating position, with at least one switching member being operatively associated with at least one of the cutter assemblies through a transmission means,
**characterized in that** the transmission means is configured as a coupler mechanism (12) and includes a pin (13) arranged in the area of the coupler point of the coupler mechanism (12), the pin extending on a straight-line segment (60') over one area, while extending on the curved segment (60'') of the coupler curve (60) over another area.

2. The shaving apparatus as claimed in claim 1,
**characterized in that** the coupler mechanism (12) includes a rocking member having its one end connected to the coupler member (57) by means of a hinge pin (59), while its other end is connected to a stationary point (pin 54') in the housing (1) or to a housing wall (8).

3. The shaving apparatus as claimed in claim 1 or claim 2,
**characterized in that** the coupler mechanism (12) includes a crank member (51) having its one end connected to the coupler member (57) by means of a hinge pin (53), while its other end is connected to a stationary point (pin 56) in the housing (1) or to a housing wall (8).

4. The shaving apparatus as claimed in one or several of the preceding claims,
**characterized in that** the coupler member (57) is connected with a coulisse (14) provided in the slide means (15) by means of the pin (13).

5. The shaving apparatus as claimed in one or several of the preceding claims,
**characterized in that** the crank member (51) includes at least one engaging pin (52) received in a coulisse (50) provided in a switch plate (10) of the control switch (9), said engaging pin transmitting the actuating travel of the control switch (9) to the long-hair trimmer assembly (4).

6. The shaving apparatus as claimed in claim 5,
**characterized in that** the coulisse (14) provided in the long-hair trimmer assembly (4) or in the slide means (15) is arranged at an angle to the path of motion of the long-hair trimmer assembly (4).

7. The shaving apparatus as claimed in one or several of the preceding claims,
**characterized in that** the engaging pin (52) disposed on the crank member (51) is operatively associated with the control switch (9) by direct or indirect means.

8. The shaving apparatus as claimed in one or several of the preceding claims,
**characterized in that** the control switch (9) incorporates the switch plate (10) which has an actuating member (11) in which the coulisse (50) for receiving the engaging pin (52) disposed on the crank member (51) is provided.

9. The shaving apparatus as claimed in claim 8,
**characterized in that** the coulisse (50) for receiving the engaging pin (52) disposed on the crank member (51) is arranged at a predetermined angle, preferably at approximately right angles, to the path of motion of the long-hair trimmer assembly (4) or the control switch (9).

## Revendications

1. Rasoir électrique comprenant au moins un système de coupe de poils courts (2) disposé sur un boîtier (1) et au moins un commutateur de commande (9) monté coulissant sur le boîtier (1) et servant à déplacer un système de coupe de poils longs (4) d'une position "Arrêt" à au moins une position de fonctionnement, rasoir dans lequel au moins une pièce de manoeuvre est en liaison fonctionnelle avec au moins l'un des systèmes de coupe par l'intermédiaire d'un mécanisme,
**caractérise en ce que** le mécanisme est réalisé comme un mécanisme d'accouplement à bielle (12) et comporte un tourillon (13), prévu dans la zone du point d'accouplement de ce mécanisme (12), qui se déplace dans une zone sur un tronçon de guidage rectiligne (60') et, dans une autre zone, sur la partie courbe (60'') de la trajectoire d'accouplement de la bielle (60).

2. Rasoir selon la revendication 1, caractérisé en ce que le mécanisme d'accouplement (12) comporte une barrette oscillante raccordée par une extrémité à la bielle (57) par un axe d'articulation (59) et, par son autre extrémité, à un point fixe (pivot 54') dans le boîtier (1) ou sur une paroi (8) du boîtier.

3. Rasoir selon la revendication 1 ou 2, caractérisé en ce que le mécanisme d'accouplement (12) comporte une manivelle (51) raccordée par une extrémité à la bielle (57) par un axe d'articulation (53) et, par son autre extrémité, à un point fixe (pivot 56) dans le boîtier (1) ou sur une paroi (8) du boîtier.

4. Rasoir selon une ou plusieurs des revendications précédentes, caractérisé en ce que la bielle (57) est reliée par le tourillon (13) à une coulisse (14) prévue dans un coulisseau (15).

5. Rasoir selon une ou plusieurs des revendications précédentes, caractérisé en ce que la manivelle (51) porte au moins une tige d'entraînement (52) reçue dans une coulisse (50) prévue dans une plaque de commutateur (10) du commutateur de commande (9) et transmettant le trajet de positionnement de ce commutateur au système de coupe de poils longs (4).

6. Rasoir selon la revendication 5, caractérisé en ce que la coulisse (14) prévue dans le système de coupe de poils longs (4) ou dans le coulisseau (15) est orientée sous un angle par rapport à la trajectoire de mouvement du système de coupe de poils longs (4).

7. Rasoir selon une ou plusieurs des revendications précédentes, caractérisé en ce que la tige d'entraînement (52), disposée sur la manivelle (51), est reliée fonctionnellement au commutateur de commande (9) de façon indirecte ou directe.

8. Rasoir selon une ou plusieurs des revendications précédentes, caractérisé en ce que la plaque de commutateur (10), adjointe au commutateur de commande (9), comporte une partie de positionnement (11) dans laquelle est prévue la coulisse (50) pour la réception de la tige d'entraînement (52) portée par la manivelle (51).

9. Rasoir selon la revendication 8, caractérisé en ce que la coulisse (50) pour la réception de la tige d'entraînement (52) portée par la manivelle (51), est orientée sous un angle préfixé, de préférence sous un angle à peu près droit, par rapport à la trajectoire de mouvement du système de coupe de poils longs (4) ou du commutateur de commande (9).
